# FASCICULE DE BREVET EUROPEEN

(11) **EP 0 285 529 B1**
(45) Date de publication et mention de la délivrance du brevet: **08.05.1991**
(21) Numéro de dépôt: 88420089.0
(22) Date de dépôt: 11.03.1988
(51) Int. Cl.: D03D 47/36, D03D 49/70, D03D 47/20

(54) **Dispositif coupe-fil pour métiers à tisser du type à réserves de trame fixes et à organes passe-trame lancé**
Fadenabschneider für Webmaschinen mit fester Fadenreserve und mit Blindschützen
Thread cutter for looms with fixed weft yarn reserve and with inserted dummy shuttles

(30) Priorité: 13.03.1987 FR 8703701
(43) Date de publication de la demande: 05.10.1988
(73) Titulaire: Fabre, Aimé, F-38510 Morestel (FR)
(72) Inventeur: Fabre, Aimé, F-38510 Morestel (FR)
(74) Mandataire: Monnier, Guy

(56) Documents cités:
- FR-A- 1 034 646
- FR-A- 2 087 725
- FR-A- 2 202 965

## Description

La présente invention a trait aux métiers à tisser dans lesquels chaque duite est constituée par une longueur de fil qui est prélevée, par un organe passe-trame lancé ou "fausse-navette", à partir de l'une ou l'autre de deux réserves de trames fixes prévues latéralement sur le bâti du métier.

On sait que dans les métiers de ce type, le fonctionnement de l'ensemble et la réalisation correcte des lisières du tissu impliquent, immédiatement avant l'entrée de la fausse-navette dans le pas, la coupure du fil correspondant à l'avant-dernière duite, puisque c'est ce fil qui est repris sur le même côté par ladite fausse-navette en vue de l'obtention d'une nouvelle duite. A cet effet, dans les constructions classiques, on se contente de prévoir, à l'une et l'autre des extrémités du mécanisme de pince de la fausse-navette, un couteau fixe propre à sectionner le fil par simple contact.

Si un tel système de coupe fonctionne de manière satisfaisante lorsqu'on a affaire à des fils de petit ou de moyen diamètre, il n'en va plus de même lorsque la trame du tissu à réaliser est formée par des fils à gros diamètre ou des fils en une matière particulièrement résistante (métal ou verre).

C'est à cet inconvénient qu'entend remédier la présente invention, et ce en dotant la fausse-navette d'un dispositif coupe-fil perfectionné, agencé de manière à sectionner positivement le fil au droit de la pince latérale usuelle.

Le dispositif suivant l'invention comprend, montés d'une part sur l'organe passe-trame ou fausse-navette et d'autre part latéralement de part et d'autre du métier, au moins un organe de coupe, au moins un organe de guidage formé par deux plaquettes métalliques maintenues élastiquement appliquées l'une contre l'autre et propres à s'écarter pour laisser passage à l'organe de coupe précité, et des moyens pour déplacer verticalement chacun desdits organes qui sont fixés latéralement sur le métier pour l'amener sur le trajet de déplacement de celui des organes qui est monté sur la fausse-navette, lorsque cette dernière entre dans la foule.

Le dessin annexé, donné à titre d'exemple, permettra de mieux comprendre l'invention, les caractéristiques qu'elle présente et les avantages qu'elle est susceptible de procurer:
Fig. 1 est une vue de face d'un dispositif coupe-fil établi conformément à l'invention.
Fig. 2 en est une vue en plan par dessus, le support pour le guidage de la lame mobile de sectionnement étant coupé horizontalement.
Fig. 3 est une coupe transversale partielle à plus grande échelle, suivant le plan indiqué en III-III en fig. 1.
Fig. 4, 5 et 6 sont des vues en plan illustrant le fonctionnement du dispositif suivant fig. 1 à 3.

Sur ce dessin, on a figuré de manière très schématique en 1 (fig. 1 et 2) le profil général d'une fausse-navette du type de celle décrite à l'un ou à l'autre des deux brevets français N° 70 19664/2 087 725 et 72 36808/2 202 965 au nom du Demandeur, brevets auxquels il y a lieu de se rapporter pour toute autre information plus détaillée quant à l'agencement de l'organe passe-trame lancé ou fausse-navette et au fonctionnement général du type de métier à tisser considéré.

A la façon usuelle, cette fausse-navette 1 est équipée d'un mécanisme de pince serre-fil, comprenant un mors mobile 2 (fig. 3) articulé longitudinalement en 3 sur la fausse-navette, ce mors 2 étant pourvu d'une patte supérieure de manoeuvre 4 et d'un talon 5 associé à un ressort 5a. Ce dernier assure le maintien élastique du mors mobile 2 contre un mors fixe 6, en réalisant ainsi le pinçage du fil de trame 7 dévié latéralement par un ergot 8, fil qui n'est libéré que moyennant action contre la patte 4.

On observera que les mors 2 et 6, comme l'ergot 8, sont déportés latéralement sur le côté de la fausse-navette 1 qui est tourné à l'opposé du peigne du métier, et c'est sur le côté libre du mors fixe 6 qu'est monté l'un des organes du dispositif coupe-fil suivant l'invention.

Dans l'exemple de réalisation considéré, il s'agit d'un organe de guidage qui a été référencé 9 et qui comprend un boîtier 10 à section transversale en forme de U, fixé latéralement contre le mors fixe 6 de toute manière appropriée, par exemple à l'aide de vis telles que 11. Dans ce boîtier 10 viennent se loger deux plaquettes métalliques 12 qui sont maintenues élastiquement appliquées l'une contre l'autre à l'aide de cales 13 en une matière déformable (caoutchouc ou matière synthétique). On remarquera que les plaquettes 12, qui dépassent au-delà des bords verticaux du boîtier 9, sont profilées à la manière illustrée en fig. 4, pour comporter d'une part une arête vive transversale supérieure de sectionnement 12a disposée au niveau de chacun des bords précités, d'autre part des extrémités à profil arrondi 12b formant entonnoirs.

Le dispositif coupe-fil comprend également, sur chacun des deux côtés du métier, un organe de coupe formé par une lame 14 (fig. 3) portée par un dé 15 convenablement guidé et rendu solidaire d'une tige verticale 16 qui est animée d'un mouvement vertical alternatif, de façon à ce que ladite lame vienne se disposer soit sur le trajet du boîtier 10 lorsque la fausse-navette 1 pénètre dans la foule sur l'un et l'autre côtés du métier, soit au-dessus de ce trajet lorsque ladite fausse-navette sort de cette foule. Pour le déplacement de chacune des deux tiges 16, on peut notamment avoir recours à un électro-aimant ou à un vérin pneumatique, porté par le dispositif de sélection et de commande (non représenté) associé à la pince de la fausse-navette, dispositif qui est lui-même monté sur le côté du peigne du métier.

Le tranchant de la lame 14 est tourné vers l'extérieur du métier, si bien que lorsque la fausse-navette 1 a prélevé et pincé le fil de l'avant-dernière duite (c'est-à-dire en fait de la dernière duite qui est sortie sur le même côté considéré du métier) et immédiatement avant qu'elle ne pénètre à nouveau dans la foule pour y déposer une nouvelle duite, la lame 14, abaissée par la tige 16, s'engage dans l'entonnoir avant 12b des plaquettes 12 (fig. 4) qui s'écartent moyennant déformation élastique momentanée des cales 13. Le fil 7 est alors appliqué par la lame 14 contre l'arête supérieure 12a et est de ce fait sectionné (fig. 5), comme par des ciseaux.

Au cours du déplacement de la fausse-navette 1, les plaquettes 12 s'écartent progressivement en permettant à la lame 14 de sortir du boîtier 10 par l'extrémité arrière de celui-ci (fig. 6), si bien que cette lame peut alors se relever sous l'effet du rappel de la tige 16 vers le haut.

Les essais ont démontré que le dispositif coupe-fil suivant l'invention travaillait de manière entièrement satisfaisante, en sectionnant le fil de trame qu'els que soient le diamètre et la résistance de celui-ci.

On conçoit qu'un résultat équivalent serait obtenu en équipant latéralement la fausse-navette d'une lame verticale 14 à deux tranchants opposés et en montant sur chacune des deux tiges mobiles 16 un organe de guidage 9 établi comme ci-dessus indiqué, étant toutefois noté que les plaquettes 12 d'un tel organe peuvent ne comporter qu'une arête 12a et qu'une seule extrémité profilée 12b.

## Revendications

1. Dispositif coupe-fil pour métiers à tisser du type à réserves de trame fixes et à organe passe-trame lancé, caractérisé en ce qu'il comprend, montés d'une part sur l'organe passe-trame ou fausse-navette (1) et d'autre part latéralement de part et d'autre du métier, au moins un organe de coupe (14), au moins un organe de guidage (9) formé par deux plaquettes métalliques (12) maintenues élastiquement appliquées l'une contre l'autre et propres à s'écarter pour laisser passage à l'organe de coupe précité (14), et des moyens (15-16) pour déplacer verticalement chacun des organes (9 ou 14) qui sont fixés latéralement sur le métier pour l'amener sur le trajet de déplacement de celui des organes qui est monté sur la fausse-navette, lorsque cette dernière entre dans la foule.

2. Dispositif suivant la revendication 1, caractérisé en ce que l'organe de guidage (9) comprend un boîtier (10) à section en forme de U, à l'intérieur duquel sont engagées les plaquettes (12) qui sont appliquées l'une contre l'autre par des cales (13) en une matière élastiquement déformable.

3. Dispositif suivant l'une quelconque des revendications 1 et 2, caractérisé en ce qu'au niveau de l'une au moins de leurs extrémités les plaquettes (12) sont profilées pour présenter un profil en entonnoir (12b) surmonté par une arête transversale supérieure de sectionnement (12a).

4. Dispositif suivant l'une quelconque des revendications 1 à 3, caractérisé en ce que l'organe de coupe est constitué par une lame verticale (14) dont l'un au moins des bords verticaux est profilé à la manière d'un tranchant.

5. Dispositif suivant l'une quelconque des revendications 1 à 4, caractérisé en ce qu'il comprend un organe de guidage (9) unique fixé sur le côté de la fausse-navette (1), et deux organes de coupe (14) dont chacun est porté par une tige (16) animée d'un mouvement vertical alternatif lors de la sortie de la fausse-navette (1) hors de la foule, et de son entrée dans celle-ci.

6. Dispositif suivant l'une quelconque des revendications 1 à 4, caractérisé en ce qu'il comprend deux organes de guidage (9) dont chacun est porté par une tige (16) animée d'un mouvement alternatif, et un organe de coupe (14) unique monté sur le côté de la fausse-navette (1).

## Patentansprüche

1. Fadenabschneider für Webmaschinen mit fester Fadenreserve und mit Blindschützen, **dadurch** **gekennzeichnet**, daß der Fadenabschneider wenigstens ein Schneidelement (14), das einerseits auf dem Blindschützen oder dem falschen Schiffchen und andererseits seitlich beiderseits der Webmaschine montiert ist, wenigstens ein Führungselement (9), das aus zwei Metallscheiben (12) besteht, die elastisch gegeneinander bedrückt werden und auseinandergehen können, um das genannte Schneidelement (14) passieren zu lassen, sowie Mittel (15-16) zum vertikalen Verschieben jedes Elementes (9 oder 14) aufweist, die seitlich auf der Webmaschine befestigt sind, um das Schneidelement auf der Verschiebungsstrecke desjenigen der Elemente, das auf dem falschen Schiffchen befestigt ist, zu führen, wenn letzteres in das Fach eintritt.

2. Fadenabschneider nach Anspruch 1, **dadurch gekennzeichnet**, daß das Führungselement (9) ein Gehäuse (10) mit U-förmigem Querschnitt aufweist, in dessen Inneren die Scheiben (12) durch Beilagen (13) aus verformbarem elastischen Material gegeneinander gedrückt werden.

3. Fadenabschneider nach einem der Ansprüche 1 und 2, **dadurch** **gekennzeichnet**, daß die Scheiben (12) in Höhe wenigstens eines ihrer äußeren Enden profiliert sind, um ein trichterförmiges Profil (12b) zu bilden, das oberhalb des Abschnitts (12a) mit einer Querkante versehen ist.

4. Fadenabschneider nach einem der Ansprüche 1 bis 3, **dadurch** **gekennzeichnet**, daß der Fadenabschneider von einem Quermesser (14) gebildet wird, dessen eine Querkante wenigstens schneidenförmig profiliert ist.

5. Fadenabschneider nach einem der Ansprüche 1 bis 4, **dadurch** **gekennzeichnet**, daß er ein einziges Führungselement (9) aufweist, das auf der Seite des falschen Schiffchens (1) befestigt ist, sowie zwei Schneidelemente (14), von denen jedes von einer Stange (16) getragen wird, die während des Austretens des falschen Schiffchens (1) aus dem Fach und Eintretens in dasselbe in eine senkrechte Hin- und Herbewegung versetzt wird.

6. Fadenschneider nach einem der Ansprüche 1 bis 4, **dadurch** **gekennzeichnet**, daß er zwei Führungselemente (9) aufweist, wovon jedes von einer Stange (16) getragen ist, die in eine Hin- und Herbewegung versetzt wird, sowie ein einziges Schneidelement (14), das auf der Seite des falschen Schiffchens (1) angebracht ist.

## Claims

1. Thread cutting apparatus for weaving looms with fixed weft yarn reserves and weft throw-in device, characterised in that it comprises, mounted on the throw-in device or dummy shuttle (1) on the one hand and to either side of the loom on the other, at least one cutting device (14), at least one guide device (9) formed by two metal plates (12) elastically held against each other and able to separate to permit the passage of said cutting device (14), and means (15-16) for displacing vertically each of the devices (9 or 14) which are fixed on the side of the loom in order to guide it over the path of movement of that one of those devices which is mounted on the dummy shuttle, when the latter enters the lease.

2. Apparatus according to claim 1, characterised in that the guide device (9) comprises a housing (10) with a U-shaped cross-section, inside which the plates (12) engage, which are held against each other by wedges (13) of elastically deformable material.

3. Apparatus according to either of claim 1 and 2, characterised in that on at least one of their ends the plates (12) are shaped so as to present a funnel profile (12b) surmounted by a severing upper transverse edge (12a).

4. Apparatus according to any of claims 1 to 3, characterised in that the cutting fixture comprises a vertical blade (14), at least one of the vertical edges of which is shaped in the manner of a cutting edge.

5. Apparatus according to any of claims 1 to 4, characterised in that it comprises a single guide device (9) fixed on the side of the dummy shuttle (1), and two cutting devices (14), each of which is carried by a rod (16) impelled by an alternating vertical movement when the dummy shuttle (1) leaves the lease and when it enters the latter.

6. Apparatus according to any of claims 1 to 4, characterised in that it comprises two guide devices (9) each of which is carried by a rod (16) impelled by an alternating movement, and a single cutting device (14) mounted on the side of the dummy shuttle (1).
